# EUROPÄISCHE PATENTANMELDUNG

(11) **EP 1 188 704 A1**
(43) Veröffentlichungstag der Anmeldung: **20.03.2002**
(21) Anmeldenummer: 01120065.6
(22) Anmeldetag: 21.08.2001
(51) Int. Cl.: B65H 75/02

(54) **Kern für eine Spinnspule und Verfahren zur Herstellung des Kerns**

(30) Priorität: 16.09.2000 DE 10045945
(71) Anmelder: NORDDEUTSCHE SEEKABELWERKE GMBH & CO. KG, 26954 Nordenham (DE)
(72) Erfinder: Basse, Hartwig, 26954 Nordenham (DE); Bittner, Hans-Joachim, 26919 Brake (DE); Logemann, Dirk, 26969 Butjadingen (DE)
(74) Vertreter: Möller, Friedrich, Dipl.-Ing.

(57) **Zusammenfassung**

Die Erfindung betrifft einen Kern (10) für eine Spinnspule und zur Aufnahme eines wickelfähigen Gutes. Der Kern (10) besteht aus gewickeltem Bandmaterial (11). Nebeneinanderliegende Abschnitte des Bandmaterials (11) überlappen einander. Die Herstellung erfolgt durch Wickeln auf einem Spuldorn (14).

## Beschreibung

Die Erfindung betrifft einen Kern für eine Spinnspule und zur Aufnahme eines wickelfähigen Gutes sowie ein Verfahren zum Herstellen des Kerns.

Garne, Gewebe, Fäden und dergleichen werden bei der Herstellung auf Spinnspulen gewickelt. Diese weisen einen festen Kern auf, um den das zu wickelnde Gut herumgewickelt wird. Die Erfindung befasst sich mit dem Aufbau und der Herstellung eines derartigen Spinnspulenkerns.

Die Aufgabe der Erfindung besteht darin, einen Spinnspulenkern zu schaffen, der auf einfache Weise herstellbar ist.

Ein erfindungsgemäßer Kern für eine Spinnspule ergibt sich aus den Merkmalen des Patentanspruchs 1. Insbesondere flaches Bandmaterial, etwa aus Kunststoff, wird auf geeignete Weise gewickelt und bildet so den Kern. Das Bandmaterial, etwa ein Flachriemen, ist vorzugsweise schrauben- und/oder wendelförmig gewickelt. Der Aufbau aus einem Bandmaterial ermöglicht eine einfache und im Hinblick auf Durchmesser und Längen äußerst flexible Herstellung.

Vorteilhafterweise sind nebeneinander liegende Abschnitte des Bandmaterials - letzteres wird auch als Spulband bezeichnet - dauerhaft miteinander verbunden, etwa durch Schweißung oder Klebung. Bei schraubenförmiger Anordnung des Bandmaterials und Verschweißung desselben ergibt sich eine außerordentlich hohe Festigkeit, die der eines nahtlosen Rohres nicht nachsteht.

Nebeneinanderliegende Abschnitte des Bandmaterials überlappen einander vorzugsweise. Die Festigkeit und die Möglichkeit zur dauerhaften Verbindung der nebeneinanderliegenden Abschnitte wird so weiter erhöht.

In einer Ausgestaltung der Erfindung sind einander gegenüberliegende Ränder des Bandmaterials dünner ausgebildet als ein mittlerer Bereich desselben, wobei die dünnen Ränder nebeneinanderliegende Abschnitte einander überlappen. Dadurch ist es möglich, den Kern trotz einander überlappender Bereiche mit kontinuierlicher Dicke auszubilden. Auch wird Gewicht eingespart. Eine gleichbleibende Dicke oder Wandstärke des Kerns ergibt sich insbesondere dann, wenn die einander überlappenden Ränder zusammengenommen eine Stärke entsprechend den nicht überlappenden Bereichen, etwa den mittleren Bereich, aufweisen.

Vorzugsweise weist das Bandmaterial einen flachen, rechteckigen Querschnitt auf. Insbesondere sind die Ränder gestuft ausgebildet, um eine Überlappung zu ermöglichen. Randseitige Absätze oder Stufen weisen eine Stärke auf, die der halben Stärke des Bandmaterials im Übrigen entspricht. Denkbar sind auch unterschiedliche Stärken im Bereich der einander gegenüberliegenden Ränder. Wichtig ist, dass die einander überlappenden Ränder zusammengenommen eine Stärke entsprechend den nicht überlappenden Bereichen aufweisen.

Vorteilhafterweise ist das Bandmaterial armiert, etwa durch eingebettete Zugträger, insbesondere aus hochfesten Fasern wie beispielsweise Aramid oder Stahl. Die Zugträger sind auch im Bereich der Ränder des Bandmaterials angeordnet, zumindest im Bereich eines der einander gegenüberliegenden Ränder, so dass bei Überlappung der Ränder über die gesamte Länge des Kerns Armierungen vorhanden sind. Zwingend ist dies aber nicht.

Nach einem weiteren Gedanken der Erfindung ist das Bandmaterial ringförmig gewickelt. Ein endloser Ring wird aus einem endlichen Abschnitt des Bandmaterials durch eine Wicklung mit nur einer Windung gebildet. Dabei werden aneinander anstoßende Enden des Bandmaterials miteinander verbunden.

Ein Kern mit einer längeren Abmessung in Axialrichtung ist gebildet durch dauerhafte Verbindung mehrerer Ringe.

Das erfindungsgemäße Verfahren ergibt sich aus den Merkmalen des Patentanspruchs 6, ggf. in Verbindung mit den anschließenden Unteransprüchen.

Vorteilhafterweise wird das Bandmaterial kontinuierlich schrauben- und/oder wendelförmig gewickelt und bildet so den sich in Richtung einer Wickelachse erstreckenden Kern.

Vorzugsweise wird das Bandmaterial auf einen Spuldorn aufgewickelt, etwa auf einen motorisch angetriebenen Spuldorn. Der entstehende Kern ist hohl und kann nach Fertigstellung vom Spuldorn abgezogen werden.

Vorteilhafterweise wird das Bandmaterial in fester Position - relativ zur Richtung der Wickelachse - stationär zugeführt. Dabei wandert ein freies Ende des gewickelten Kerns kontinuierlich in Richtung der Wickelachse. Bei Verwendung eines Spuldorns endlicher Länge "wächst" das freie Ende über ein freies Ende des Spuldorns hinaus.

Nach einer Weiterbildung des erfindungsgemäßen Verfahrens werden von dem freien Ende des gewickelten Kerns Abschnitte definierter Länge abgetrennt. Bei gleichbleibender Wickelgeschwindigkeit ist die Länge des gewickelten Kerns abhängig von der verstrichenen Zeit. In einer automatisierten Anlage ist dadurch auf einfache Weise eine programmierte Steuerung möglich.

Eine zum Abtrennen des Abschnitts definierter Länge vorgesehene Schneideinrichtung wandert während des Abtrennens in Richtung der Wickelachse bzw. wird parallel hierzu mitgeführt. Die Wandergeschwindigkeit beträgt vorzugsweise 50 mm/min und entspricht dabei dem durch Zufuhr und Wickeln des Bandmaterials bedingten Längenwachstums des Kerns. Auf diese Weise können äußerst exakte und gerade Schnitte ausgeführt werden. Möglich ist auch eine zeitweise Ankopplung der Schneideinrichtung an den Kern, etwa durch Greifelemente, die nach dem Abschneiden eines fertigen Kerns gelöst und nach einer Rückschubbewegung erneut am nachwachsenden Kern festhalten und mit diesem mitwandern.

Bevorzugte Ausführungsbeispiele der Erfindung werden nachfolgend anhand der Zeichnung näher erläutert. In dieser zeigen:
- Fig. 1: einen gewickelten Kern in Seitenansicht,
- Fig. 2: den Kern gemäß Fig. 1 im Querschnitt,
- Fig. 3: einen Kern während der Herstellung in Seitenansicht,
- Fig. 4: einen Querschnitt durch ein zur Herstellung des Kerns verwendetes Spulband mit Zugträgem,
- Fig. 5: einen Kern aus einem einzelnen Ring, wobei dessen Enden noch nicht miteinander verbunden sind,
- Fig. 6: eine auseinandergezogene Darstellung zweier Ringe auf einem Dorn zur Bildung eines Kerns, und
- Fig. 7: eine auseinandergezogene Darstellung zweier Ringe zur Bildung eines Kerns.

Ein Kern 10 für eine Spinnspule und zur Aufnahme eines wickelfähigen Gutes, etwa einer Faser oder eines Gewebes zeigt Fig. 1. Gut erkennbar ist ein Aufbau aus einem wendelförmig gewickelten Material. Dieses wird im vorliegenden Fall als Bandmaterial 11 bezeichnet.

Der Kern 10 ist nach Art eines Rohres hohl ausgebildet, siehe Fig. 2. Der Innendurchmesser beträgt bspw. 300mm, die Länge des Kerns bspw. 350 bis 400mm.

Das Bandmaterial nach Art eines Flachriemens besteht aus thermoplastischem Kunststoff und wird vorzugsweise durch Extrusion oder in einem anderen kontinuierlichen Verfahren hergestellt und kann armiert sein. Fig. 4 zeigt in das Bandmaterial II eingebettete Zugträger 12, die sich in Richtung des Bandmaterials erstrecken und die vorzugsweise mit gleichen Abständen parallel nebeneinander verlaufen. Als Zugträger kommen Drähte, hochfeste Fasern und dergleichen in Betracht.

Eine Einrichtung zur Herstellung eines erfindungsgemäßen Spinnspulenkerns ist in Fig. 3 skizziert. Das Bandmaterial 11 wird über eine stationäre bzw. ortsfeste Führungseinheit 13 einem Spuldorn 14 zugeführt und kommt an diesem zur Anlage. Der Spuldom 14 sitzt auf einer Welle 15, die durch geeignete Lager 16 zur Aufnahme von Querkräften abgestützt und in nicht gezeigter Weise angetrieben ist. Die Führungseinheit 13 befindet sich unmittelbar vor der Auflaufstelle des Bandmaterials 11 am Spuldorn 14.

Durch die Führungseinheit 13 wird das Bandmaterial 11 dem Spuldorn 14 nicht genau quer zur Wickelachse 17 zugeführt sondern unter einem kleinen Winkel hierzu. Der Winkel ist abhängig von der Breite des Bandmaterials 11 und gerade so gewählt, dass durch den Wickelvorgang auf dem Spuldorn 14 unmittelbar zueinander benachbarte Abschnitte des Bandmaterials 11 ohne Zwischenräume nebeneinander zu liegen kommen. Dabei ist das Bandmaterial wendelförmig bzw. nach Art eines Schraubengewindes um den Spuldorn 14 herumgewickelt.

Ein dabei entstehender Wickel 19 wird durch das zugeführte Bandmaterial 11 kontinuierlich weitergeschoben und kann nahezu beliebig lang sein. Zweckmäßigerweise wird ein Kern 10 mit der gewünschten Länge durch eine verstellbare Schneidvorrichtung 18 vom Wickel 19 abgetrennt. Letzterer gleitet auf dem Spuldorn 14, so dass ein freies Ende 20 in Richtung der Wickelachse 17 wandert.

Der Spuldorn 14 kann mit in Richtung der Wickelachse 17 angeordneten (nicht gezeigten) Vortriebseinrichtungen, beispielsweise Abzugsraupen, versehen sein, um die beschriebene Wanderbewegung des Wickels 19 auf dem Spuldorn 18 zu ermöglichen.

Der Spuldorn 14 erstreckt sich nicht ganz bis zum Arbeitsbereich der Schneideinrichtung 18 und weist einen über seine Länge konstanten Querschnitt auf. In einer nicht gezeigten Ausführung verjüngt sich der Querschnitt des Spuldorns 14 in Richtung auf die Schneideinrichtung 18. Dies verhindert einen festen Sitz des Wickels 19 auf dem Spuldorn 18 bei schrumpfendem Bandmaterial 11. Vorzugsweise ist der Spuldorn 14 dann leicht kegelförmig ausgebildet.

Die Schneidvorrichtung 18 wird während des Schneidvorgangs mit dem wandernden freien Ende 20 mitgeführt, um Schnitte genau quer zur Wickelachse 17 zu ermöglichen.

Nach dem Schneiden werden das freie Ende 20 bzw. die hier umlaufende Schnittfläche des Wickels 19 und/oder die korrespondierende Schnittfläche des abgetrennten Kerns 10 nachbehandelt. Angestrebt ist eine Versiegelung und/oder Glättung der Schnittflächen, insbesondere der ggf. vorhandenen Armierungen oder Zugträger 12. Hierzu werden die Schnittflächen mit Hitze beaufschlagt. Ein Verschweißen kann vorzugsweise als Spiegelschweißen, mit Heißluft oder als Ultraschall-Schweißen erfolgen.

Das auf dem Spuldorn 14 zu liegen kommende Bandmaterial 11 bzw. dessen zueinander benachbarte Windungen werden dauerhaft miteinander verbunden. Hierzu ist in Fig. 3 eine Schweißeinheit 21 etwa gegenüber der Führungseinheit 13 angeordnet. Seitliche Ränder 22, 23 des Bandmaterials 11 werden unmittelbar miteinander verschweißt oder auf andere Weise dauerhaft miteinander verbunden. Dies erhöht die Festigkeit des entstehenden Kerns 10. Eine lösbare Verbindung ist vorteilhaft, wenn das Bandmaterial 11 wiederverwertet werden soll, etwa für Kerne anderer Durchmesser und/oder Längen.

Bevorzugt ist eine in Richtung der Wickelachse 17 ebene Oberflächengestaltung des Kerns 10. Gleichwohl sollen die zueinander benachbarten Abschnitte des Bandmaterials 11 gut miteinander verbunden sein. Hierzu ist der Querschnitt des Bandmaterials 11 (Fig. 4) in besonderer Weise gestaltet. Die Ränder 22, 23 sind jeweils dünner ausgebildet als das Bandmaterial 11 in einem mittleren Bereich 24, vorzugsweise jeweils halb so dick. Dadurch können die seitlichen Ränder 22, 23 einander überlappen und trotzdem eine ebene Oberfläche des Kerns 10 bilden.

Gemäß Fig. 4 weist das Bandmaterial 11 einen flachen, rechteckigen Querschnitt mit randseitigen Absätzen 25, 26 auf. Diese kommen im gewickelten Kern 10 aufeinander zu liegen. Die Verschweißung bzw. Verbindung durch die Schweißeinheit 21 erfolgt an dem das nachfolgende Bandmaterial 11 aufnehmenden seitlichen Rand 23 und zwar in einem Bereich, in dem die verringerte Stärke des seitlichen Randes 23 beginnt, in Fig. 4 an einer dem Absatz 26 zugewandten Stufenstirnfläche 27. An dieser kommt eine gegenüber dem Absatz 25 abgewinkelte äußere Stirnfläche 28 zu liegen.

Anstelle der in Fig. 4 gezeigten, gestuften Ausführung kann das Bandmaterial 11 auch einen seitlich jeweils spitz zulaufenden Querschnitt aufweisen. Wichtig ist die Eignung für eine möglichst ebene Oberfläche des fertigen Kerns 10 bei vorzugsweise teilweiser Überlappung des Bandmaterials 11.

Die bereits beschriebene Armierung durch die Zugträger 12 ist vorzugsweise nicht über den gesamten Querschnitt des Bandmaterials 11 angeordnet. Vielmehr sind die Zugträger 12 nur im mittleren Bereich 24 und in einem der beiden seitlichen Ränder 22, 23 vorhanden. In Fig. 4 sind im seitlichen Rand 23 keine Zugträger angeordnet. Im Ergebnis führt dies dazu, dass der fertige Kern 10 über seine gesamte Länge Zugträger mit gleichen Abständen zueinander aufweist. Zur Erhöhung der Nahtstellen zwischen den benachbarten Windungen des Bandmaterials 11 können aber auch beide seitlichen Ränder 22, 23 mit Zugträgern 12 ausgestattet sein. Ebenfalls möglich ist eine Aussparung der seitlichen Ränder 22, 23 als Aufenthaltsort für die Zugträger 12. Insbesondere bei relativ dicken Zugträgern im Verhältnis zur Stärke der seitlichen Ränder kann dies angezeigt sein.

Das Bandmaterial hat vorzugsweise eine Breite von 120 mm. An Stelle eines einzelnen Flachriemens kann dieser auch geteilt sein, so dass mehrere nebeneinander geführte Teil-Riemen, etwa 3 Teilriemen mit je 40 mm Breite für die Herstellung des Kerns 10 verwendet werden. Es müssen dann auf dem Spuldom 14 auch die nebeneinander zu liegen kommenden Teil-Riemen miteinander verschweißt werden. Die Herstellung mit Teil-Riemen verhindert eventuelle Verwindungen und Wölbungen eines ohne Teilung relativ breiten Riemens.

Ein zu einem Ring 29 gekrümmtes bzw. gewickeltes Bandmaterial zeigt Fig. 5. Freie Enden 30, 31 sind noch miteinander zu verbinden, vorzugsweise durch Schweißen oder Kleben. Im einfachsten Fall bildet der Ring 29 den Kern 10. Dessen Erstreckung in Axialrichtung ist dann abhängig von der Breite des verwendeten Bandmaterials 11, hier vorzugsweise bis etwa 120 mm.

Zur Bildung längerer Kerne werden mehrere Ringe 29 in Axialrichtung nebeneinander angeordnet und im Bereich von umlaufenden Stirnflächen 32, 33 miteinander verbunden. Auch dies erfolgt vorzugsweise durch Schweißen oder Kleben. Besonders geeignete Schweißmethoden sind das Spiegelschweißen und das Ultraschall-Schweißen.

Für das Verbinden zweier Ringe 34, 35 werden diese vorzugsweise auf einen Dorn 36 aufgezogen, der - analog der Darstellung in Fig. 3 - motorisch angetrieben sein kann. Vorteilhaft ist eine senkrechte Ausrichtung des Dorns 36. Der untere Ring 35 kommt dann auf einem umlaufenden Absatz 37 des Dorns zu liegen.

Zum Verbinden der Ringe 34, 35 ist eine Selbstzentrierung derselben vorteilhaft. Diese wird erzielt durch entsprechende Gestaltung der umlaufenden Stirnflächen 32, 33. Gemäß Fig. 6 sind die Stirnflächen relativ zu einer Mittelachse 38 abgeschrägt. Sobald die Ringe 34, 35 aneinander anliegen, sind diese zueinander zentriert ausgerichtet.

Fig. 7 zeigt eine Abwandung in der Gestaltung der umlaufenden Stirnflächen 32, 33 - etwa analog Fig. 4. Die Stirnflächen sind gestuft ausgebildet. Die "aufnehmende" Stirnfläche 32 weist einen inneren umlaufenden Absatz 39 mit benachbarter Innenfläche 40 auf. Demgegenüber ist die "eintretende" Stirnfläche 33 mit einem äußeren umlaufenden Absatz 41 und einer demgegenüber nach innen versetzten Außenfläche 42 versehen. Bei dieser Gestaltung können die Ringe 34, 35 ineinandergesteckt und anschließend dauerhaft miteinander verbunden werden. Gerade bei dieser Ausführung ist ein Dorn als Zentrierhilfe entbehrlich.

### Bezugszeichenliste:

- 10: Kern
- 11: Bandmaterial
- 12: Zugträger
- 13: Führungseinheit
- 14: Spuldorn
- 15: Welle
- 16: Lager
- 17: Wickelachse
- 18: Schneidvorrichtung
- 19: Wickel
- 20: freies Ende
- 21: Schweißeinheit
- 22: seitlicher Rand
- 23: seitlicher Rand
- 24: mittlerer Bereich
- 25: Absatz
- 26: Absatz
- 27: Stufenstirnfläche
- 28: äußere Stirnfläche
- 29: Ring
- 30: freies Ende
- 31: freies Ende
- 32: umlaufende Stirnfläche
- 33: umlaufende Stirnfläche
- 34: Ring
- 35: Ring
- 36: Dorn
- 37: Absatz
- 38: Mittelachse
- 39: innerer Absatz
- 40: Innenfläche
- 41: äußerer Absatz
- 42: Außenfläche

## Patentansprüche

1. Kern (10) für eine Spinnspule und zur Aufnahme eines wickelfähigen Gutes, **gekennzeichnet durch** einen Aufbau aus gewickeltem Bandmaterial (11).

2. Kern nach Anspruch 1, **dadurch gekennzeichnet, dass** nebeneinanderliegende Abschnitte des vorzugsweise armierten Bandmaterials (11) mit insbesondere einem flachen, rechteckigen Querschnitt dauerhaft miteinander verbunden sind.

3. Kern nach Anspruch 1 oder 2, **dadurch gekennzeichnet, dass** nebeneinanderliegende Abschnitte des Bandmaterials (11) einander überlappen, wobei vorzugsweise einander gegenüberliegende Ränder (22, 23) des Bandmaterials (11) dünner ausgebildet sind als ein mittlerer Bereich (24) desselben und die dünnen Ränder (22, 23) nebeneinanderliegende Abschnitte einander überlappen.

4. Kern nach einem der vorhergehenden Ansprüche, **dadurch gekennzeichnet, dass** das vorzugsweise überwiegend oder zumindest an seiner Oberfläche aus Kunststoff bestehende Bandmaterial (11) wendel- und/oder schraubenförmig und/oder ringförmig gewickelt ist.

5. Kern nach einem der vorhergehenden Ansprüche, **dadurch gekennzeichnet, dass** mehrere Ringe (34, 35) aus Bandmaterial (11) axial nebeneinanderliegend miteinander verbunden sind zur Bildung des Kerns (10), wobei vorzugsweise benachbarte Ringe (34, 35) formschlüssig ineinandergreifende umlaufende Stirnflächen (32, 33) aufweisen, insbesondere gestufte oder abgeschrägte Stirnflächen, derart, dass Bereiche (Innenfläche 40) der Stirnfläche (32) des einen Rings in radialer Richtung an Bereichen (Außenfläche 42) der Stirnfläche (33) des benachbarten Rings anliegen.

6. Verfahren zum Herstellen eines Kerns (10) für eine Spinnspule, **dadurch gekennzeichnet, dass** der Kern (10) im Wickelverfahren hergestellt wird, wobei ein flaches Bandmaterial (11) durch Wickeln den sich in Richtung einer Wickelachse (17) erstreckenden Kern (10) bildet.

7. Verfahren nach Anspruch 6, **dadurch gekennzeichnet, dass** das Bandmaterial (11) insbesondere wendel- und/oder schraubenförmig auf einen Spuldorn (14) gewickelt wird, wobei das Wickeln vorzugsweise mit zumindest teilweiser Überlappung benachbarter Abschnitte des Bandmaterials (11) erfolgt.

8. Verfahren nach Anspruch 6 oder 7, **dadurch gekennzeichnet, dass** das Bandmaterial (11) im Bereich der Überlappung verschweißt, verklebt oder auf andere Art miteinander verbunden wird.

9. Verfahren nach einem der vorhergehenden Ansprüche, **dadurch gekennzeichnet, dass** das Bandmaterial (11) zum Wickeln in - relativ zu einer Wickelachsrichtung (17) - fester Position zugeführt wird und dass ein freies Ende (20) des gewickelten Kerns (10) in Richtung der Wickelachse (17) wandert.

10. Verfahren nach einem der vorhergehenden Ansprüche, **dadurch gekennzeichnet, dass** von einem freien Ende eines durch das Wickeln entstehende Wickels (19) Abschnitte definierter Länge zur Bildung der gewünschten Kerne (10) abgetrennt werden, wobei vorzugsweise eine Schneideinrichtung (18) zum Abtrennen der Kerne (10) definierter Länge während des Abtrennens in Richtung der Wickelachse (17) wandert, und gegebenenfalls durch das Abtrennen eines Kerns (10) und/oder Abschnitte von einem Wickel (19) entstandene Schnittflächen versiegelt und/oder geglättet werden, insbesondere durch Verschweißen der Schnittflächen.

11. Verfahren nach einem der vorhergehenden Ansprüche, **dadurch gekennzeichnet, dass** mehrere Ringe (34, 35) aus gewickeltem Bandmaterial (11) zur Bildung des Kerns (10) in Axialrichtung nebeneinanderliegend miteinander verbunden werden.
